# EUROPÄISCHE PATENTSCHRIFT

(11) **EP 0 098 827 B1**
(45) Veröffentlichungstag und Bekanntmachung des Hinweises auf die Patenterteilung: **25.09.1985**
(21) Anmeldenummer: 83890113.0
(22) Anmeldetag: 06.07.1983
(51) Int. Cl.: F02M 63/02, F02M 59/44

(54) **Einrichtung zur Abschaltung einer Einspritzbrennkraftmaschine**
Device to switch off an injection internal-combustion engine
Installation de l'arrêt d'un moteur à combustion interne à injection

(30) Priorität: 09.07.1982 AT 2686/82
(43) Veröffentlichungstag der Anmeldung: 18.01.1984
(73) Patentinhaber: Friedmann & Maier Aktiengesellschaft, A-5400 Hallein bei Salzburg (AT)
(72) Erfinder: Brasseur, Georg, A-1130 Wien (AT); Rathmayr, Heinz, A-5400 Hallein (AT)
(74) Vertreter: Kretschmer, Adolf

## Beschreibung

Die Erfindung bezieht sich auf eine Einrichtung zur Abschaltung einer Einspritzbrennkraftmaschine, bei welcher eine Fördermengenregelstange einer Einspritzpumpe mit einem verstellbaren, im Bereich in einer den gesamten Verstellbereich der Fördermengenregelstange freigebenden Stellung von einem Verriegelungsglied verriegelbaren Anschlag zusammenwirkt, der in seiner verriegelten Stellung durch eine Abstellfeder im Sinne der Bewegung der Fördermengenregelstange auf Null-Förderung beaufschlagt ist, wobei das Verriegelungsglied in Abhängigkeitvon einem Betriebszustand lösbar ist. Bei Einspritzbrennkraftmaschinen ist es bereits bekannt, die Fördermengenregelstange im Betrieb in Abhängigkeit von der Drehzahl, dem Ladedruck, dem atmosphärischen Druck, der Temperatur oder anderen Grössen, zu verstellen, um eine vollständige, rauchfreie Verbrennung sicherzustellen. Es ist weiters bereits bekannt, die maximale Fördermenge durch einen gesonderten verstellbaren Anschlag zu begrenzen, welche in Abhängigkeit von Betriebsgrössen verstellt wird. Die Abschaltung von Einspritzbrennkraftmaschinen muss mit Sicherheit dann gewährleistet werden, wenn die Brennkraftmaschine eine zu hohe Drehzahl annimmt. Insbesondere bei elektronischen Regeleinrichtungen muss auch bei Störungen der Stromversorgung, welche eine einwandfreie Funktion der Regelelektronik gefährden, eine Abschaltung der Einspritzbrennkraftmaschine automatisch erfolgen. Als Abstelleinrichtungen bei Überdrehzahl sind bereits einfache Fliehkraftschalter bekannt geworden, welche bei ihrem Ansprechen die Stromversorgung unterbrechen oder aber einen Stromkreis für die Betätigung eines elektrischen Ventiles schliessen. In den bekannten Fällen wurde aber lediglich die Kraftstoffzufuhr auf diese Weise unterbunden, wodurch sich eine gewisse Verzögerung ergab, welche bereits zu Beschädigungen der Brennkraftmaschine führen kann.

Aus der DE-OS Nr. 2533630 ist bereits eine Einrichtung bekanntgeworden, bei welcher ein federbelasteter schwenkbarer Anschlag unmittelbar mit einer Fördermengenregelstange zusammenwirkt. Dieser schwenkbare Anschlag muss zunächst in eine Lage gebracht werden, bei welcher die Feder vorgespannt wird und wird durch einen Verriegelungszapfen in dieser Lage so lange gehalten, als der Verriegelungszapfen nicht gelöst ist. Nach dem Lösen des Verriegelungszapfens verschwenkt dieser verschwenkbare Anschlag mit der Kraft der vorgespannten Feder und bewegt hiebei die Förderregelstange in die Nullstellung.

Die Erfindung zielt nun darauf ab, eine einfache und betriebssichere Einrichtung der eingangs genannten Art zu schaffen, bei welcher die für die Abstellung erforderliche Federkraft des Anschlages unmittelbar bei in Betriebnahme der Brennkraftsmaschine durch Aufziehen der Abstellfeder unter Zuhilfenahme eines Stellmotors bzw. eines Schrittmotors erfolgen kann, welcher üblicherweise für die Verstellung der Fördermengenregelstange im Betrieb verwendet wird. Die Vorteile der bekannten Ausbildung, bei welcher die Verriegelung eines derartigen federbelasteten Anschlages lediglich einem Bruchteil der eigentlichen Abstellkräfte aufnehmen muss und daher auch mit verhältnismässig geringem Kraftaufwand gelöst werden kann, sollen bei dieser Ausbildung voll erhalten bleiben. Zur Lösung dieserAufgabe besteht die Erfindung ausgehend von der obengenannten Einrichtung im wesentlichen darin, dass das von einem Stellmotor, insbesondere Schrittmotor, betätigte Verstellglied für die Fördermengenverstellung unter Zwischenschaltung einer Schleppfeder an der Fördermengenregelstange angreift, dass der verriegel bare Anschlag mit einem weiteren Anschlag verbunden ist, welcher bei Verstellung des Verstellgliedes in Richtung maximale Fördermenge der Fördermengenregelstange mit einem Gegenanschlag des Verstellgliedes zusammenwirkt, wobei die Abstellfeder bis zum Eingriff des Verriegelungsgliedes in den verriegelbaren Anschlag gespannt wird, und dass der weitere Anschlag in Betrieb ausser Eingriff mit dem Gegenschlag des Verstellgliedes steht. Bei dieser Ausbildung ist es nunmehr lediglich erforderlich, in der Regelelektronik ein entsprechendes Startprogramm vorzusehen. Dadurch, dass das von einem Stellmotor, insbesondere Schrittmotor, betätigte Verstellglied für die Fördermengenverstellung unter Zwischenschaltung einer Schleppfeder an der Fördermengenregelstange angreift, wird sichergestellt, dass die Abstellung in die Null-Förderstellung unabhängig von der Stellung des Verstellgliedes auch dann erfolgt, wenn in der Kraftübertragung vom Stellmotor auf das Verstellglied Störungen aufgetreten sind. Es wird weiters durch diese Massnahmen unmittelbar vor dem Startvorgang das Verstellglied in eine, der maximalen Fördermenge der Fördermengenregelstange entsprechende bzw. diese geringfügig übersteigende Position gebracht und nimmt bei diesem Verstellweg den verriegelbaren Anschlag entgegen der Kraft der Abstellfeder mit. Die Abstellfeder wird hiebei bis zum Eingriff des Verriegelungsgliedes im Anschlag gespannt und bleibt auch dann gespannt, wenn das Verstellglied in der Folge vom Stellmotor in Richtung Null-Förderung in die entsprechende Betriebslage zurückgezogen wird. Der verriegelbare Anschlag gelangt nach dem Zurückbewegen des Verstellgliedes in eine Stellung, bei welcher der weitere Anschlag nicht mehr mit dem Gegenanschlag des Verstellgliedes kolidieren kann, so dass der verriegelbare Anschlag erst dann wiederum zur Wirkung kommt, wenn das Verriegelungsglied gelöst wird und die Fördermengenregelstange mit der Kraft der Abstellfeder in Richtung Null-Förderung bewegt wird.

Der verriegelbare Anschlag kann in einfacher Weise von einem Anker eines Elektromagneten verriegelt werden, welcher im stromlosen Zustand den Abstellweg des Anschlages freigibt. Ein derartiger Anker eines Elektromagneten kann hiebei in einer Ausnehmung des verriegelbaren Anschlages verrastet sein und bei Stromloswerden des Elektromagneten durch eine Rückholfeder aus der Verriegelungsstellung herausgezogen werden. Die Ausbildung kann aber in vorteilhafter Weise so getroffen werden, dass das Verriegelungsglied von einem in einer abgewinkelten Kulissenführung des Anschlages eingreifenden, verlagerbaren Zapfen gebildet ist. In diesem Fall kann zur weiteren Verriegelung der erforderlichen Auslösekräfte der Zapfen mit einer Rolle versehen sein, welche in einem Teil der Kulisse verrastbar ist. Bei Verwendung derartiger Kulissen kann in vorteilhafter Weise der in die Kulisse eingreifende, verlagerbare Zapfen entgegen der Kraft einer Rückstellfeder, insbesondere durch ein Fliehkraftmesswerk, verlagerbar sein, wodurch nicht nur Störungen in der Stromversorgung, sondern auch dem unzulässigen Auftreten von Überdrehzahlen durch Abschalten der Brennkraftmaschine Rechnung getragen werden kann.

Die Ausbildung kann hiebei so getroffen sein, dass der verriegelbare Anschlag und der weitere Anschlag an einem schwenkbar gelagerten Hebel angeordnet sind, an welchem eine Feder angreift, und dass der Anschlag in geringerem Abstand von der Schwenkachse des Hebels angeordnet ist als der weitere Anschlag. Auf diese Weise lässt sich der weitere Anschlag nach dem Aufziehen der Abstellfeder besonders einfach ausser Eingriff mit dem Gegenanschlag des Verstellgliedes bringen, wie dies für den störungsfreien Betrieb der Regeleinrichtung erforderlich ist. In besonders einfacher Weise ist die Ausbildung hiebei so getroffen, dass der weitere Anschlag von einem hakenförmigen Teil des verriegelbaren Anschlages gebildet ist, welcher in einer ersten Schwenklage des verriegelbaren Anschlages Vorsprünge, insbesondere Mitnehmerbolzen, des Verstellgliedes übergreift und in einer zweiten Schwenklage, welche der Betriebsstellung entspricht, ausser Eingriff mit den Vorsprüngen steht, wobei vorzugsweise der verriegelbare Anschlag federnd in die der Betriebsstellung entsprechende Schwenklage gedrückt ist. Auf diese Weise wird eine konstruktiv besonders einfache Ausbildung geschaffen.

Die Erfindung wird nachfolgend an Hand von in der Zeichnung dargestellten Ausführungsbeispielen näher erläutert.

In dieser zeigen Fig. 1 eine schematische Darstellung des Endes der Regelstange, des Verstellgliedes, sowie des verriegelbaren Anschlages bei abgeschalteter Brennkraftmaschine, Fig. 2 eine analoge Darstellung des verriegelbaren Anschlages in der Betriebsstellung, Fig. 3 einen Schnitt durch einen Regler für eine Brennstoffeinspritzpumpe, Fig. 4 einen Schnitt nach der Linie IV-IV der Fig. 3, Fig. 5 einen Schnitt nach der Linie V-V der Fig. 3, Fig. 6 einen Schnitt nach der Linie VI-VI der Fig. 3, Fig. 7 einen Schnitt nach der Linie VII-VII der Fig. 4, und Fig. 8 eine schematische Darstellung analog der Darstellung in Fig. 7 mit zusätzlichem Fliehkraftmesswerk.

In Fig. 1 ist die Fördermengenregelstange der Einspritzpumpe mit 1 bezeichnet. Eine Verschiebung der Regelstange 1 im Sinne des Doppelpfeiles 2 nach oben bewirkt eine Veringerung der Fördermenge und eine Verschiebung im Sinne des Doppelpfeiles 2 nach unten eine Erhöhung der Fördermenge der Einspritzpumpe. Mit der Regelstange 1 ist ein von einer Platte 3 gebildeter Gegenschlag starr verbunden, welcher durch Muttern 4 in seiner gewählten Lage festgelegt werden kann. Die Verstellung der Regelstange 1 erfolgt durch ein als Zahnstange 5 ausgebildetes Verstellglied, welche mit dem Ritzel eines nicht dargestellten Schrittmotors kämmt. Zwischen der Zahnstange 5, welche hohl ausgebildet ist, und der Regelstange 1 ist eine Schleppfeder 6 angeordnet, welche immer dann, wenn die Verstellung der Regel- .stange 1 gerade nicht möglich ist, den erforderlichen Verstellhub, welcher vom Schrittmotor vorgegeben wird, speichert. Mit der Zahnstange 5 ist ein Gegenanschlag 7 starr verbunden.

Die beiden Gegenanschläge 3 und 7 wirken nun mit dem verriegelbaren Anschlag 8 zusammen, welcher mit einer Abstellfeder verbunden ist. Die Wirkrichtung der Abstellfeder ist durch den Pfeil 9 angedeutet. Der verriegelbare Anschlag 8 ist als Haken ausgebildet, dessen hakenförmiger Endteil 10 den Gegenanschlag 7 der Zahnstange bei abgestellter Brennkraftmaschine übergreift. Der Anschlag 8 übergreift weiters mit einem Vorsprung 11 den Gegenanschlag 3 der Fördermengenregelstange, so dass bei Auslösung der Verriegelung die Regelstange 1 in die Stoppstellung gezogen wird. Der verriegelbare Anschlag 8 ist hiebei um eine Schwenkachse 12 schwenkbar angelenkt. Das Verriegelungsglied wird von dem Anker 13 eines Elektromagneten gebildet, welcher hinter einer entsprechenden Ausnehmung 14 des Anschlages 8 im Betrieb verrastet wird.

Vor dem Starten der Brennkraftmaschine wird die Zahnstange 5 durch den Schrittmotor in Richtung des Doppelpfeiles 2 nach unten verschoben, wobei die Regelstange 1 in die Vollaststellung zuzüglich eines vorbestimmten Mehrhubes gelangt. Bei dieser Bewegung der Zahnstange 5 sowie der Regelstange 1 wird der verriegelbare Anschlag 8 entgegen der Wirkrichtung 9 der Abstellfeder nach unten gezogen und es wird somit die Abstellfeder vorgespannt. Sobald der Anker 13 des Elektromagneten in die entsprechende Rast 14 eintreten kann, verschwenkt eine Zugfeder 15 den Anschlag 8 um seine Schwenkachse 12 in die in Fig. 2 dargestellte Betriebsstellung.

In Fig. 2 ist der Anker 13 des Elektromagneten an der Ausnehmung 14 des verriegelbaren Anschlages 8 abgestützt, wobei der hakenförmige Endteil 10 aus der Bewegungsbahn des Gegenanschlages 7 herausgeschwenkt ist. Die Schwenkbewegung des verriegelbaren Anschlages 8 um die Schwenkachse 12 wird durch eine Anschlagrolle 16 begrenzt. In der Stellung nach Fig. 2 bestimmt der Vorsprung 11 der Einspritzpumpen im Betrieb und der Gegenanschlag 3 kann aus dieser Vollaststellung heraus durch die Zahnstange 5 unter Zwischenschaltung der Schleppfeder 6 in jede geeignete Betriebsstellung verschoben werden. Bei einem Zurückziehen des Ankers 13 des Hubmagneten wird die Verriegelung des Anschlages 8 aufgehoben und dieser Anschlag 8 wird durch die Kraft der vorgespannten Abstellfeder in Richtung des Pfeiles 9 zurückgezogen, wobei der Gegenanschlag 3 und damit die Regelstange 1 in die Stoppstellung gezogen wird.

In Fig. 3 ist eine konstruktive Ausgestaltung eines derartigen Reglers detailliert dargestellt. Die Abstellfeder ist mit 17 bezeichnet und wirkt über einen zweiarmigen Hebel 18 auf den Gegenanschlag 3 der Regelstange. Am freien Ende dieses zweiarmigen Hebels 18 ist die Schwenkachse 12 des verriegelbaren Anschlages 8 angeordnet. Die Feder 15 ist hiebei im Sinne des Pfeiles 19 vorgespannt und verschwenkt den Anschlag 8 nach Verriegelung des Anschlages in die Stellung 8', wobei die Feder die Stellung 15' einnimmt. Die Schleppfeder ist wiederum mit 6 bezeichnet. Zusätzlich zu den Bezugszeichen der Fig. 1 und 2 ist in Fig. 3 der Schrittmotor mit 20 und ein Fliehkraftmesswerk mit 21 bezeichnet. Die Einspritzbrennkraftmaschine ist mit 22 angedeutet, wobei die Nockenwelle 23 der Einspritzbrennkraftmachine 22 das Fliehkraftmesswerk 21 antreibt und durch Lager 24 im Motor 22 gelagert ist.

Das Ritzel 25 des Schrittmotors 20 kämmt mit der Zahnstange 5, wobei die Verschiebung der Zahnstange 5 unter Zwischenschaltung der Schleppfeder 6 auf die Regelstange 1 übertragen wird.

Die in Fig. 3 dargestellte Stellung des verriegelbaren Anschlages 8 entspricht derjenigen Stellung, welche es erlaubt, die Abstellfeder 17 aufzuziehen, wobei die Zahnstange 5 durch den Schrittmotor 20 nach rechts in Richtung Vollaststellung der Regelstange 1 bewegt wird.

In Fig. 4 ist der Gegenanschlag 3 der Fördermengenregelstange 1 ersichtlich, welcher von Mitnehmerbolzen 26 hintergriffen wird. Diese Mitnehmerbolzen 26 bilden die Schwenkachse 12 des verriegelbaren Anschlages 8 und bilden gleichzeitig auch die Anlenkachse des um eine gehäusefeste Achse 27 schwenkbaren zweiarmigen Hebels 18, an welchem die Abstellfeder 17 angreift. Mit dem verriegelbaren Anschlag 8 ist eine Kulisse 28 starr verbunden, welche in den Fig. 7 und 8 deutlich dargestellt ist. In diese Kulisse 28 greift ein um eine gehäusefeste Achse 29 schwenkbar gelagerter Zapfen ein, wobei die Verschwenkung über einen Winkelhebel 30 und einen Hubmagneten 31 erfolgt.

In Fig. 5 ist ersichtlich, dass der Gegenanschlag 7 der Zahnstange 5 von starr mit der Zahnstange verbundenen Mitnehmerbolzen 32 gebildet ist, welche in den hakenförmigen Endteil 10 des verriegelbaren Anschlages 8 eingreifen, solange der verriegelbare Anschlag 8 noch nicht in seine Betriebsstellung verschwenkt ist. Mit 33 ist die Führung bezeichnet, welche mit dem Gehäuse verbunden ist.

In Fig. 6 ist das Ritzel 25 des Schrittmotors 20 im Eingriff mit der Zahnstange 5 dargestellt. Der verriegelbare Anschlag 8 trägt, wie in dieser Darstellung deutlich sichtbar ist, die Kulisse 28, in welche ein von dem Winkelhebel 30 getragener Zapfen 34 eingreift. Das Gehäuse des Reglers ist hier mit 35 bezeichnet.

Wie aus Fig. 7 hervorgeht, weist die Kulisse 28 eine abgewinkelte Kulissenführung 36 auf, in welchedervomHubmagneten31 über den Winkelhebei 30 um die Schwenkachse 29 verschwenkbare Zapfen 34 eingreift. In der Darstellung in Fig. 7 ist unter Vermittlung der Mitnehmerbolzen 32 der verriegelbare Anschlag 8 in seine Endstellung gebracht und die Abstellfeder 17 voll aufgezogen. Der verriegelbare Anschlag 8 wird unter Vermittlung der Feder 15 anschliessend nach oben verschwenkt, wobei der Zapfen 34 in die Rast 37 der Kulissenführung 36 gelangt. In dieser Stellung bleibt der verriegelbare Anschlag 8 auf Grund der Stellung seiner Kulisse 28 verriegelt, wobei die Haltekraft vom Winkelhebel 30 in der Lagerung desselben an der Achse 29 aufgenommen wird. Es muss somit die Abstellkraft nicht durch den Magneten kompensiert werden. Bei Ausfall der Stromversorgung wird der Hubmagnet 31 stromlos und der Anker desselben wird durch die Feder 38 in Richtung des Pfeiles 39 verschoben, wodurch der Zapfen 34 aus der Rast 37 austritt. Unter der Wirkung der Abstellfeder 17 wird nunmehr der Anschlag 8 nach links bewegt, wobei der Verschiebeweg durch die Länge der Kulissenführung 36 begrenzt ist. Bei dieser Bewegung wird die Fördermengenregelstange 1 in Richtung Null-förderung verschoben.

In Fig. 8 greift in die Kulisse 28 ein um eine Schwenkachse 40 schwenkbarer Winkelhebel 41 ein, welcher an seinem freien Ende eine Rolle 42 trägt. Die Rolle 42 ist innerhalb der Kulissenführung 36 verrastbar bzw. gibt nach Verschwenken des Winkelhebels 41 die Bewegung des verriegelbaren Anschlages 8 frei. Die Anlenkachse 40 ist gehäusefest. An der Nockenwelle 23 der Brennkraftmaschine ist ein Fliehgewichtmesswerk angeschlossen, dessen Fliehgewichte mit 43 bezeichnet sind. Das Fliehgewichtmesswerk weist eine Messwerksmuffe 44 auf, an welcher eine Rolle 45 des Winkelhebels 41 federnd abgestützt ist. Die Rolle 45 wird hiebei durch die Kraft der Feder 46 an der Muffe 44 gehalten. Bei zunehmender Drehzahl bewegt sich die Reglermuffe 44 im Sinne des Pfeiles 47 nach links, wodurch der Winkelhebel 41 verschwenkt wird und die Rollen 43 aus der Raststellung in der Kulissenführung 36 herausbewegt werden. Auf diese Weise wird bei Überschreiten der zulässigen Drehzahl die Abstellung der Brennkraftmaschine ausgelöst.

## Patentansprüche

1. Einrichtung zur Abschaltung einer Einspritzbrennkraftmaschine, bei welcher eine Fördermengenregelstange (1 ) einer Einspritzpumpe mit einem verstellbaren, im Betrieb in einer den gesamten Verstellbereich der Fördermengenregelstange (1 ) freigebenden Stellung von einem Verriegelungsglied (13) verriegelbaren Anschlag (8) zusammenwirkt, der in seiner verriegelten Stellung durch eine Abstellfeder (17) im Sinne der Bewegung der Fördermengenregelstange (1 ) auf Null-Förderung beaufschlagt ist, wobei das Verriegelungsglied (13) in Abhängigkeit von einem Betriebszustand lösbar ist, dadurch gekennzeichnet, dass das von einem Stellmotor, insbesondere Schrittmotor, betätigte Verstellglied (5) für die Förderr1'Jengenverstellung unter Zwischenschaltung einer Schleppfeder (6) an der Fördermengenregelstange (1 ) angreift, dass der verriegelbare Anschlag (8) mit einem weiteren Anschlag (10) verbunden ist, welcher bei Verstellung des Verstellgliedes (5) in Richtung maximale Fördermenge der Fördermengenregelstange (1 ) mit einem Gegenanschlag (7) des Verstellgliedes (5) zusammenwirkt, wobei die Abstellfeder (17) bis zum Eingriff des Verriegelungsgliedes (13) in den verriegelbaren Anschlag (8) gespannt wird, und dass der weitere Anschlag (10) im Betrieb ausser Eingriff mit dem Gegenanschlag (7) des Verstellgliedes (5) steht.

2. Einrichtung nach Anspruch 1, dadurch gekennzeichnet, dass das Verriegelungsglied (13) des verriegelbaren Anschlages (8) von einem Anker eines Elektromagneten gebildet ist, welcher im stromlosen Zustand den Abstellweg des Anschlages freigibt.

3. Einrichtung nach Anspruch 1 oder 2, dadurch gekennzeichnet, dass das Verriegelungsglied (13) von einem in einer abgewinkelten Kulissenführung (36) des Anschlages (8) eingreifenden, verlagerbaren Zapfen (34) gebildet ist.

4. Einrichtung nach einem der Ansprüche 1, 2 oder 3, dadurch gekennzeichnet, dass der in die Kulisse (28) eingreifende, verlagerbare Zapfen (34) entgegen der Kraft einer Rückstellfeder, insbesondere durch ein Fliehkraftmesswerk (21), verlagerbar ist.

5. Einrichtung nach einem der Ansprüche 1 bis 4, dadurch gekennzeichnet, dass der verriegelbare Anschlag (8) und der weitere Anschlag (10) an einem schwenkbar gelagerten Hebel angeordnet sind, an welchem eine Feder (15) angreift, und dass der Anschlag (11) in geringerem Abstand von der Schwenkachse (12) des Hebels angeordnet ist als der weitere Anschlag (10).

6. Einrichtung nach einem der Ansprüche 1 bis 5, dadurch gekennzeichnet, dass der weitere Anschlag (10) von einem hakenförmigen Teil des verriegelbaren Anschlages (8) gebildet ist, welcher in einer ersten Schwenklage des verriegelbaren Anschlages (8) Gegenanschläge, insbesondere Mitnehmerbolzen (32), des Verstellgliedes (5) übergreift und in einer zweiten Schwenklage, welche der Betriebsstellung entspricht, ausser Eingriff mit den Gegenanschlägen steht.

7. Einrichtung nach einem der Ansprüche 1 bis 6, dadurch gekennzeichnet, dass der verriegelbare Anschlag (8) federnd in die der Betriebsstellung entsprechende Schwenklage gedrückt ist.

## Claims

1. Device to switch off an injection internal combustion engine, wherein a capacity regulator rod (1) of an injection pump cooperates with an adjustable stop (8) which can be bolted in operation in a position clearing the whole adjusting range of the regulator rod (1) by a bolting device (13), which stop is subjected in its bolted position to the action of a stopping spring (17) to zero-delivery in the sense of motion of the regulator rod (1), the bolting device (13) being releasable in dependance on an operational state, characterized in that the adjusting device (5) regulating the delivering capacity and actuated by a servomotor, in particular by a stepping motor, acts upon the regulator rod (1) by transmission of a slip spring (6), that the boltable stop (8) is connected with a further stop (10), which cooperates with a counter-stop (7) of the adjusting device (5) when moving the adjusting device (5) in the sense of maximum delivery of the regulator rod (1), the switch-offspring (17) being stretched to the point of the bolting device (13) engaging the boltable stop (8), and that the further stop (10) disengages the counter-stop (7) of the adjusting device (5) in operation. 4

2. Device as claimed in Claim 1, characterized in that the bolting device (13) of the boltable stop (8) is formed by an armature of an electromagnet, which clears the stopping journey of the stop when there is no current.

3. Device as claimed in Claim 1 or 2, characterized in that the bolting device (13) is formed by a displaceable pin (34) engaging an angular crank guidance (36), the stop (8).

4. Device as claimed in one of the Claims 1,2 or 3, characterized in that the displaceable pin (34) engaging the crank (28) is displaceable against the force of a readjusting spring, in particular by a centrifugal force measuring device (21).

5. Device as claimed in one of the Claims 1 to 4, characterized in that the boltable stop (8) and the further stop (10) are arranged on a pivotally mounted lever, upon which a spring (15) is acting, and that the stop (11) is arranged at a lower distance from the pivoting axis (12) of the lever than the further stop (10).

6. Device as claimed in one of the Claims 1 to 5, characterized in that the further stop (10) is formed by a hooked portion of the boltable stop (8) which embraces counter-stops, in particular driving pins (32), of the adjusting device (5) in a first pivotal position of the boltable stop (8) and which disengages the counter-stops in a second pivotal position corresponding to the operational position.

7. Device as claimed in one of the Claims 1 to 6, characterized in that the boltable stop (8) is springily pressed into the pivotal position corresponding to the operational position.

## Revendications

1. Installation d'arrêt d'un moteur à combustion interne à injection dans laquelle une tige de réglage de refoulement (1 ) d'une pompe d'injection coopère en état d'action avec un arrêt (8) réglable et verrouillable par un organe de verrouillage (13) dans une position dégageant la zone entière de réglage de ladite tige de réglage (1 ), ledit arrêt étant soumis à l'action d'un ressort d'arrêt (17) pour un refoulement à zéro dans la position d'arrêt dans le sens de mouvement de ladite tige de réglage (1), ledit organe de verrouillage (13) pouvant être déverrouillé en fonction d'un état d'opération, caractérisée en ce que ledit organe de réglage de refoulement (5) qui est commandé par un servo-moteur, notamment un moteur à action graduée, agit sur ladite tige de réglage (1 ) par transmission d'un ressort de remorque (6), que ledit arrêt déverrouillable (8) est relié à un arrêt ultérieur (10) qui coopère avec un contre-arrêt (7) dudit organe de réglage (5) lorsque l'organe de réglage (5) est poussé dans la direction de pleine charge de ladite tige de réglage (1 ), le ressort d'arrêt (17) étant tendu jusqu'à l'engrenage de l'organe de verrouillage (13) avec l'arrêt verrouillable (8), et que l'arrêt ultérieur (10) est dégagé en état d'action du contre-arrêt (7) dudit organe de réglage (5).

2. Installation suivant la revendication 1, caractérisée en ce que l'organe de verrouillage (13) de l'arrêt verrouillable (8) est constitué par une armature d'un électro-aimant, laquelle dégage la voie d'arrêt dudit arrêt en cas d'absence de courant.

3. Installation suivant l'une des revendications 1 ou 2, caractérisée en ce que l'organe de verrouillage (3) est constitué par un goujon (34) déplaçable et engrenant le guidage à coulisse (36) coudé dudit arrêt.

4. Installation suivant l'une des revendications 1, 2 ou 3, caractérisée en ce que le goujon (34) déplaçable et engrenant la coulisse (28) peut être déplacé contre la force d'un ressort de rappel, notamment par un appareil à mesurer des forces centrifuges (21 ).

5. Installation suivant l'une des revendications 1 à 4, caractérisée en ce que l'arrêt verrouillable (8) et l'arrêt ultérieur (10) sont disposés à un levier articulé sur lequel s'applique un ressort (15), et que l'arrêt (11) est disposé à une distance inférieure de l'articulation (12) du levier de celle de l'arrêt ultérieur (10).

6. Installation suivant l'une des revendications 1 à 5, caractérisée en ce que l'arrêt ultérieur (10) est constitué par une partie crochue de l'arrêtverrouillable (8), laquelle embrasse des contre-arrêts, notamment des broches d'entraînement (32) de l'organe de réglage (5) dans une première position de pivotement de l'arrêtverrouil- lable (8) et qui est dégagée des contre-arrêts dans une seconde position de pivotement qui correspond à la position d'action.

7. Installation suivant l'une des revendications 1 à 6, caractérisée en ce que l'arrêt verrouillable (8) est poussé de façon élastique dans la position de pivotement qui correspond à la position d'action.
